# EUROPÄISCHE PATENTSCHRIFT

(11) **EP 0 714 551 B1**
(45) Veröffentlichungstag und Bekanntmachung des Hinweises auf die Patenterteilung: **20.08.1997**
(21) Anmeldenummer: 94918753.8
(22) Anmeldetag: 30.06.1994
(51) Int. Cl.: H01J 61/12

(54) **METALLHALOGENIDENTLADUNGSLAMPE FÜR FOTOOPTISCHE ZWECKE**
METAL-HALIDE DISCHARGE LAMP FOR PHOTOGRAPHIC-LIGHTING PURPOSES
LAMPE A HALOGENURE DE METAL POUR USAGES PHOTO-OPTIQUES

(30) Priorität: 16.08.1993 DE 4327534
(43) Veröffentlichungstag der Anmeldung: 05.06.1996
(73) Patentinhaber: Patent-Treuhand-Gesellschaft für elektrische Glühlampen mbH, 81543 München (DE)
(72) Erfinder: FREY, Anna-Maria, D-81667 München (DE); MAIER, Jürgen, D-13503 Berlin (DE); PILSAK, Manfred, D-81735 München (DE); SEEDORF, Ralf, D-14167 Berlin (DE); BARTHELMES, Clemens, D-13591 Berlin (DE); DITTRICH, Thomas, D-10555 Berlin (DE)
(86) Internationale Anmeldenummer: DE9400752
(87) Internationale Veröffentlichungsnummer: WO9505674

(56) Entgegenhaltungen:
- EP-A- 0 459 786
- GB-A- 2 237 927
- US-A- 3 586 898
- DATABASE WPI Section Ch, Week 8021, Derwent Publications Ltd., London, GB; Class L03, AN 80-37426C & JP,A,55 050 567 (TOKYO SHIBAURA ELEC LTD) 13. April 1980

## Beschreibung

Die Erfindung geht aus von einer Metallhalogenidentladungslampe gemäß dem Oberbegriff des Anspruchs 1.

Derartige Lampen lassen sich beispielsweise für die Videoprojektion, Endoskopie oder auch für die Medizintechnik (Operationssaalleuchten) einsetzen. Besonders geeignet sine sie für die Videoprojektion in Flüssigkristalltechnik (LCD), insbesondere auch für Großbildfernsehschirme mit einem Seitenverhältnis von 16:9. Typische Leistungsstufen sind 100 bis 500 W.

Die Verwendung von Aluminium im Entladungsgefäß von Lampen ist schon seit längerem bekannt. Sie ist jedoch problematisch im Hinblick auf das hygroskopische Verhalten der Aluminiumverbindung beim Füllvorgang und dem starken Angriff auf die Elektroden während der Lebensdauer, so daß diese stark eingeschränkt ist. Dementsprechend ist die Anwendung aluminiumhaltiger Füllungen bisher beschränkt auf entweder elektrodenlose Lampen (z.B. US-A 4 672 267 oder 4 591 759) oder Lampen, bei denen die Elektroden speziell beschichtet sind, um eine geeignete chemische Umsetzung des Aluminiums zu erreichen, z.B. DE-A 24 22 576.

Die US-A 3 586 898 verwendet zur Lichtbildung als Füllung AlCl₃ und metallisches Aluminium. Dabei wird als Entladungsgefäß Keramik oder auch Quarzglas, das mit Al₂O₃ beschichtet ist, verwendet. Um die Elektrodenkorrosion zu reduzieren kann eine geringe Menge AlJ₃ hinzugefügt werden.

Schließlich ist aus der DE-PS 1 539 516 eine Metallhalogenidlampe mit einer Wandbelastung von mehr als 40 W/cm² bekannt, bei der in einem Entladungsgefäß mit aktivierten Elektroden eine Füllung eingebracht ist, die entweder Aluminiumchlorid oder -bromid enthält. Derartige Füllungen tendieren jedoch zu sehr kurzen Lebensdauern in der Größenordnung von 100 Std. Sie sollen ein tageslichtähnliches Spektrum erzeugen, wobei eine hohe Belastung in Kauf genommen wird.

Weiterhin ist aus der EP-A 459 786 eine Lampe für fotooptische Zwecke und langer Lebensdauer bekannt, insbesondere für Videoprojektion, die neben Quecksilber und Argon als Füllungsbestandteile Jodide der Seltenen Erden Dysprosium und Neodym sowie des Cäsium enthält. Seltenerdfüllungen waren bisher für derartige Lampen ausschließlich üblich, da sie eine gute Farbwiedergabe bei hoher Lichtausbeute sicherstellten. Auf den Inhalt dieser Schrift wird hiermit ausdrücklich Bezug genommen.

Obwohl sich Seltenerd-Füllungen für die Zwecke der Allgemeinbeleuchtung sehr gut eignen, genügen sie den hohen Anforderungen für fotooptische Zwecke nur bedingt. Die Ursache ist, daß große Mengen an Seltenerdmetallen das Entladungsgefäß, das üblicherweise aus Quarzglas besteht, angreifen, was bei den hohen Betriebstemperaturen langsam zur Entglasung führt und letztlich auch das Berstrisiko erhöht. Die Entglasung verschlechtert die optischen Merkmale solcher Lampen so erheblich (diffuse Abbildung des Bogens), daß die Lampen für fotooptische Zwecke, bei denen es auf eine exakte Abbildung des Bogens durch das optische System ankommt, nicht mehr zu gebrauchen sind. Schließlich ist auch die Maintenance dieser Lampen unbefriedigend. Weiterhin resultiert die Lichtbildung bei Seltenerdmetallen hauptsächlich aus molekularen Elektronenübergängen, die also am Bogenrand auftreten, so daß z.B. bei der Anwendung für Projektionszwecke Farbsäume auf dem Projektionsschirm auftreten können (schlechte Farbgleichmäßigkeit).

Es ist Aufgabe der vorliegenden Erfindung, eine Lampe für fotooptische Zwecke zu schaffen, die sich insbesondere durch lange Lebensdauer, gute Maintenance und homogene Farbverteilung auszeichnet, sowie eine gute Farbwiedergabe zeigt.

Diese Aufgabe wird durch die kennzeichnenden Merkmale des Anspruchs 1 gelöst. Besonders vorteilhafte Ausführungen finden sich in den Unteransprüchen.

Metallhalogenidlampen für fotooptische Zwecke weisen im allgemeinen einen Elektrodenabstand von höchstens 15 mm auf. Um eine möglichst punktförmige Lichtquelle zu schaffen, liegen bevorzugte Werte zwischen 2 und 8 mm. Die Farbtemperatur liegt höher als 5000 K, insbesondere 6000-10 000 K.

Die erfindungsgemäße Lampe zeichnet sich durch eine Füllung aus, die als wesentliche oder einzige Metallhalogenid-Komponente 0,1 bis 4,5 mg/cm³ AlJ₃ enthält. Die Zugabe des Aluminiums in dieser Form hat zweierlei Vorteile. Zum einen ist eine genaue Dosierung auch kleiner Al-Mengen möglich, da das Atomgewicht des Bindungspartners Jod sehr hoch ist. Zum anderen ist gerade Jod für den Halogenkreislauf in dem hier vorliegenden Fall besonders gut geeignet und greift die Elektroden weniger stark an als Chlor oder Brom. Ein weiterer Vorteil ist, daß dieses Füllungssystem so unempfindlich ist, daß dieselbe Füllung für verschiedene Wattstufen verwendet werden kann, ohne daß sich die Farbtemperatur ändert. Schließlich ist auch der Einfluß des Jods auf das Lampenspektrum (Absorption im Blauen) gewünscht.

Weiterhin kann es je nach Elektrodenkonfiguration auch vorteilhaft sein, bis zu 2,0 mg/cm³ AlBr₃ hinzuzugeben.

AlJ₃ wurde bisher als wenig geeignet angesehen, weil die damit erzielbare Lichtausbeute relativ gering ist (ca. 70 lm/W), verglichen mit konventionellen Seltenerd-Füllungen (ca. 100 lm/W). Dabei wurde jedoch zum einen nicht berücksichtigt, daß die Lichtausbeute, bezogen auf den gesamten optischen Aufbau, d.h. gemessen im dazugehörigen Reflektor und bei möglichst großer Parallelität des Lichtstrahls (Divergenzwinkel < 5°), wesentlich besser wird, verglichen mit konventionellen Systemen, so daß die Systemausbeute insgesamt vergleichbar wird. Dies liegt daran, daß die Lichtbildung mittels atomarer Übergänge erfolgt, die überwiegend im Bogenkern stattfinden, so daß die Farbseparation erheblich eingeschränkt ist.

Ein besonders gewichtiger Vorteil ist schließlich, daß die mit AlJ₃ erzielbare Farbwiedergabe mit dem Anforderungsprofil besonders gut übereinstimmt. Wesentlicher Parameter zur Bestimmung der Farbwiedergabe ist insbesondere für die Videoprojektion die sog. R/G/B-Verteilung. Darunter wird die relative Intensitätsverteilung in drei ausgewählten Wellenlängenbereichen, nämlich rot (R), grün (G) und blau (B), verstanden. Im folgenden sind diese Bereiche so definiert:
R = 600 nm bis 650 nm
G = 500 nm bis 540 nm
B = 400 nm bis 500 nm.

Konventionelle Füllungen weisen eine Überhöhung des Grünbereichs (und weniger ausgeprägt des Blaubereichs) auf Kosten des Rotanteils auf, z.B. R/G/B = 18:67:15.

Mit Aluminiumjodid als Grundkomponente lassen sich aufgrund der Gleichmäßigkeit seines Spektrums R/G/B- Werte erzielen, die einen deutlich höheren Rotanteil zeigen:
R = 25 % bis 35 %
G = 50 % bis 65 %
B = 8 % bis 18 %.

Als weitere Füllungszusätze für die Feinabstimmung eignen sich insbesondere InJ (oder ein anderes Halogenid des Indiums) und evtl. ein Halogenid des Quecksilbers (z.B. HgJ₂, HgBr₂) in einer Gesamtmenge bis zu 2,0 mg/cm³, bevorzugt bis 1,0 mg/cm³ Mittels Halogeniden des Indiums läßt sich z.B. der Blauanteil fein abstimmen. Als weitere Füllungszusätze (bis zu 1,0mg/cm³) eignen sich die Halogenide des Thalliums und/oder des Cäsiums für die Feinabstimmung des Grünanteils bzw. für die Bogenstabilisierung. Schließlich ist ein geringfügiger Zusatz an Seltenerdmetallen, bevorzugt in metallischer Form, zur Auffüllung des Spektrums insbesondere zwischen ca. 500 und 600 nm möglich, in einer Menge bis zu 0,5 mg/cm³. Bevorzugt werden Thulium und Dysprosium, insbesondere in einer Menge bis zu 0,1 mg/cm³. Diese Menge ist so gering, daß die resultierende Entglasung vernachlässigt werden kann.
Als Halogenide werden im allgemeinen Jod und/oder Brom bevorzugt, wobei eine je nach Geometrie und Volumen angepaßte Mischung den Elektrodenabbrand hemmt.

Ein besonderer Vorteil ist, daß die Elektroden bei der vorliegenden Füllung in keiner Weise speziell behandelt werden müssen, d.h. es ist z.B. keine Beschichtung (z.B. mit Scandium- oder Thoriumoxid, wie vorbekannt) notwendig. Besonders geeignet sind Elektroden, bei denen auf einen Schaft eine Wendel aufgeschoben ist, wobei das Schaftmaterial aus Wolfram besteht, das mit einem Material niedriger Elektronenaustrittsarbeit (z.B. ThO₂) dotiert ist, während die Wendel vorteilhaft aus undotiertem Wolfram besteht.

Als Kolben eignet sich Quarzglas, insbesondere ein zweiseitig gequetschter Kolben, der z.B. an einem oder beiden Enden mit einer Wärmeschicht (z.B. ZrO₂) bedeckt ist. Unter Umständen kann die Homogenität der Licht- und Farbverteilung, wie an sich bekannt, durch eine Mattierung verbessert werden.

Prinzipiell eignet sich auch ein Kolben aus keramischem Material (Al₂O₃), wie bereits für andere Lampentypen bekannt. Vorteilhaft wird die Lampe mit einem Reflektor zu einer Baueinheit zusammengefügt, wie in EP-A 459 786 beschrieben. Dabei ist die Lampe näherungsweise axial im Reflektor montiert. Der Reflektor ist z.B. dichroitisch beschichtet.

Besonders geeignet ist die Lampe für die Projektionstechnologie auf der Basis von Flüssigkristallen, die sich auch als Grundlage für hochauflösendes Fernsehen (HDTV) eignet. Diese Technologie erfordert als Beleuchtungsmedium eine Entladungslampe mit speziellen Eigenschaften, insbesondere hinsichtlich der optimalen Balance der R/G/B-Anteile, des nutzbaren Schirmlichtstroms und der Leuchtdichte. Weitere Merkmale sind Lebensdauern von mehr als 2000 Std., eine hohe Maintenance (möglichst über 50 %) bezüglich Farbort und Intensität sowie möglichst paralleler Lichtaustritt. Eine hohe Leuchtdichte und Maintenance des Farborts und der Intensität ist notwendig, weil der optische Systemwirkungsgrad letztlich nur bei 1 bis 2 % liegt. Da die Winkelakzeptanz von Flüssigkristallen (LCD) nur bei maximal 5° liegt, ist extrem paralleles Licht notwendig, was gleichbedeutend mit der Forderung nach einer möglichst guten Punktlichtquelle ist. Im allgemeinen wird dadurch jedoch die Lampenlebensdauer beeinträchtigt. Weitere wesentliche Anforderungen sind Homogenität der Farbtemperatur und der Beleuchtungsstärkeverteilung auf dem Projektionsschirm.

Besonders geeignet ist ein Füllungssystem mit bis zu 4,5 mg/cm³ AlJ₃ und bis zu 2,0 mg/cm³ InJ. Beide Komponenten erzeugen Licht durch atomare Übergänge, so daß auch hier Farbsäume vermieden werden. Ein allgemeiner Vorteil der Füllung ist, daß die Farbanteile und deren Verhältnisse nur wenig über die Lebensdauer variieren.

Die Lampe besteht in einer besonders bevorzugten Ausführung aus einem zweiseitig gequetschten Entladungsgefäß aus Quarzglas mit axial angeordneten Wolframelektroden. Dieses ist in einem Paraboloid-Reflektor mit dichroitischer Beschichtung eingebaut, wobei der Durchmesser des Reflektors der Diagonalen des Flüssigkristallarrays (LCD) angepaßt ist. Die Beschichtung des Reflektors entspricht einem optischen Bandpass, der das sichtbare Spektrum reflektiert und IR- und UV-Komponenten transmittiert. Eine erhöhte Gleichmäßigkeit der Farbund Intensitätsverteilung in der LCD-Ebene kann durch eine geeignete Mattierung des Entladungsgefäßes erreicht werden. Häufig ist ein Wärmestaubelag an einem oder beiden die Elektroden umgebenden Gefäßende(n) angebracht. Die Lampe wird mit einem an sich bekannten elektronischen Vorschaltgerät betrieben, das auch die Heißwiederzündung sicherstellt.

Im folgenden werden mehrere Ausführungsbeispiele anhand der Figuren näher beschrieben. Es zeigt:
- Fig. 1: eine schematische Darstellung der Lampe mit Reflektor
- Fig. 2: das Spektrum einer Lampe
- Fig. 3-8: Meßergebnisse hinsichtlich des Lichtstroms, der Farbtemperatur sowie des Farborts für verschiedene Füllungen

Fig. 1 zeigt eine Metallhalogenidlampe 1 mit einer Leistung von 170 W und einem Entladungsgefäß 2 aus Quarzglas, das zweiseitig gequetscht 3 ist. Das Entladungsvolumen beträgt 0,7 cm³. Die axial einander gegenüberstehenden Elektroden 4 haben einen Abstand von 5 mm. Sie bestehen aus einem Elektrodenschaft 5 aus thoriertem Wolfram, auf den eine Wendel 6 aus Wolfram aufgeschoben ist. Der Schaft 5 ist im Bereich der Quetschung 3 über eine Folie 7 mit einer äußeren Stromzuführung 8 verbunden.

Die Lampe 1 ist näherungsweise axial in einem parabolischen Reflektor 9 angeordnet, wobei der Bogen, der sich zwischen den beiden Elektroden 4 im Betrieb ausbildet, im Fokus des Paraboloids sitzt. Ein Teil der ersten Quetschung 3a sitzt direkt in einer zentralen Bohrung des Reflektors und ist dort mittels Kitt in einem Sockel 10 gehaltert, wobei die erste Stromzuführung 8a mit einem Schraubsokkelkontakt 10a verbunden ist.
Die zweite Quetschung 3b ist der Reflektoröffnung 11 zugewandt. Die zweite Stromzuführung 8b ist im Bereich der Öffnung 11 mit einem Kabel 12 verbunden, das isoliert durch die Wandung des Reflektors zu einem separaten Kontakt 10b zurückgeführt ist. Die Außenoberflächen der Enden 13 des Entladungsgefäßes sind mit ZrO₂ zu Wärmestauzwecken beschichtet. Der zentrale Teil 14 des Entladungsgefäßes ist mattiert, um die Gleichmäßigkeit zu verbessern.

Die Füllung des Entladungsvolumens enthält neben 200 mbar Argon und Quecksilber in einem ersten Ausführungsbeispiel:
1,15 mg AlJ₃
0,1 mg InJ
0,36 mg HgBr₂

Das Spektrum dieser Lampe ist in Fig. 2 gezeigt. Damit wird ein R/G/B-Verhältnis von 26:58:16 erzielt. Die Wandbelastung beträgt ca. 35 W/cm². Beim Füllen des AlJ₃ ist auf möglichst gute Reinheit zu achten, insbesondere auf Abwesenheit von Sauerstoff.
In einem zweiten und dritten Ausführungsbeispiel wird verwendet:
1,15 mg AlJ₃ bzw. 1,15 mg AlJ₃ und 0,05 mg Tm. Das R/G/B-Verhältnis beträgt dabei 29:55:16 bzw. 28:57,5:14,5.

In einem vierten Ausführungsbeispiel wird dem ersten Ausführungsbeispiel 0,05 mg Tm hinzugefügt. Damit wird ein R/G/B-Verhältnis von 26,5:57,5:16 erreicht. Das entsprechende Spektrum zeigt Fig. 8. Dort ist das Spektrum ohne Tm (Kurve a) aus Fig. 2 mit dem der Tm-haltigen Füllung (Kurve b) verglichen. Das Thulium bewirkt hauptsächlich eine Auffüllung des Spektrums zwischen 510 und 630 nm.

Mit diesen Füllungen wird eine gute Farbgleichmäßigkeit in der Projektion erreicht sowie eine ausgezeichnete Konstanz der Farbtemperatur Tₙ über eine Lebensdauer von 2000 Std.; die Maintenance beträgt 70 %. Der Farbort ist x = 0,295 und y = 0,317.

Die Farbtemperatur Tₙ läßt sich durch Variation der AlJ₃-Menge einstellen, mit Anfangswerten von Tₙ zwischen 6000 und 10 000 K.

Besonders gute Ergebnisse im Hinblick auf Lebensdauern und Maintenance lassen sich mit folgenden Füllungen erzielen:
0,45 - 3,3 mg/cm³ AlJ₃
0 - 0,3 mg/cm³ In-Halogenid, insbes. InJ
0 - 0,7 mg/cm³ Hg-Halogenid, insbes. HgBr₂
0 - 0,7 mg/cm³ Halogenide des Cs u/o Tl

In Fig. 3 und 4 ist die Maintenance des Lichtstroms innerhalb eines Winkels von 5° (sog. "panel-lumen") in relativen Einheiten bzw. der Gang der Farbtemperatur jeweils über eine Brenndauer von mehr als 2000 Std. für verschiedene Füllungen bei einer 170 W-Lampe (Volumen 0,7 cm³) angegeben. Das Entladungsgefäß war dabei mit ZrO₂ beschichtet, jedoch ohne Mattierung. Die einzelnen Füllungen sind
A) 2,3 mg AlJ₃, 0,1 mg InJ, 0,36 mg HgBr₂
B) 1,15 mg AlJ₃, 0,1 mg InJ, 0,36 mg HgBr₂
C) 0,6 mg AlJ₃, 0,1 mg InJ, 0,36 mg HgBr₂
D) 0,3 mg AlJ₃, 0,1 mg InJ, 0,36 mg HgBr₂

Es zeigt sich gemäß Fig. 3, daß die Maintenance nach 2000 Std. in der Größenordnung von 60-75 % liegt. Nach 3000 Std. beträgt sie immer noch 50-65 % und erfüllt damit immer noch die Mindestanforderungen. Der Absolutwert des Lichtstroms ist am höchsten bei geringer Al-Dosierung D) und verringert sich bei steigender Al-Dosierung. Der Abfall im Laufe der Brenndauer ist in etwa unabhängig von der Aluminium-Menge.

Gemäß Fig. 4 ist die Farbtemperatur Tₙ umgekehrt proportional der Al-Dosierung. Sie ist extrem konstant über die Brenndauer. Im allgemeinen werden Farbtemperaturen um 8000 K für Videoprojektion bevorzugt, entsprechend einer Dosierung von 0,6 bis 1,15 mg, entsprechend einer volumenunabhängigen Dosierung von 0,85 - 1,65 mg/cm³.

Die Zusammenschau beider Figuren zeigt überdies einen großen Vorteil dieser Füllungen, nämlich daß verschiedene Anforderungen, z.B. hinsichtlich der Farbtemperatur, ohne große Änderungen in der Füllung, abgesehen von der AlJ₃-Menge und sonstigen technischen Eigenschaften der Lampe vorgenommen werden können.

Fig. 5 zeigt für Füllung B) den Farbort (x- bzw. y-Wert) als Funktion der Lebensdauer (Anfangswert nach 1 Std., Wert nach 1000 und 2700 Std.) und des Ortes (neun Meßpunkte E1-E9, die gleichmäßig über die Fläche des Projektionsschirms als 3x3-Matrix gelegt sind). Der x-Wert schwankt nur geringfügig zwischen den Werten x = 0,28 und x = 0,29; der y-Wert zwischen y = 0,295 und 0,31.

In Fig. 6 und 7 ist schließlich das Verhalten einer 200 W-Lampe gezeigt, die ansonsten ähnlich wie die 170 W-Lampe aufgebaut ist. Die hier verwendeten Füllungen sind zum einen identisch mit Füllung C), zum anderen wurde folgende Füllung E) verwendet: E) 0,9 mg AlJ₃, 0,1 mg InJ, 0,36 mg HgBr₂.

Fig. 6 zeigt die Beleuchtungsstärke auf einem Projektionsschirm in Lux, gemittelt über das bei Fig. 5 beschriebene Raster von neun Meßpunkten in Abhängigkeit von der Brenndauer, während Fig. 7 die Farbtemperatur als Funktion der Brenndauer zeigt.

Auch hier bestätigt sich wieder die Unempfindlichkeit des auf AlJ₃ basierenden Füllungssystems gegenüber speziellen Anpassungen an besondere Anforderungen.

Generell kann die Zugabe geringer Mengen an Seltenerdmetallen die Lebensdauer der erfindungsgemäßen Lampen etwas verkürzen. Dem steht jedoch eine Zunahme der Lichtausbeute (um bis zu 10 %) und eine Senkung der Farbtemperatur (bis zu 500 K) entgegen.

## Patentansprüche

1. Metallhalogenidentladungslampe für fotooptische Zwecke mit einem durchscheinenden Entladungsgefäß (2), das eine aluminiumhaltige Füllung enthält, in dem zwei Elektroden (4) einander gegenüberstehen, die mit nach außen geführten Stromzuführungen (8) verbunden sind, gekennzeichnet durch folgende Merkmale:
- die Füllung enthält folgende Bestandteile:
0,1 - 4,5 mg/cm³ AlJ₃ als wesentliche oder einzige Metallhalogenidkomponente zur Lichterzeugung
0 - 2,0 mg/cm³ Halogenide (Ha) des Indium (InHa) u/o Quecksilber (HgHa₂)
- der Elektrodenabstand beträgt maximal 15 mm
- die Farbtemperatur beträgt mindestens 5000 K

2. Lampe nach Anspruch 1, dadurch gekennzeichnet, daß die Füllung zusätzlich bis zu 1,0 mg/cm³ Halogenide des Thallium (TlHa) und/oder des Cäsium (CsHa₂) enthält.

3. Lampe nach Anspruch 1 und 2, dadurch gekennzeichnet, daß die Füllung zusätzlich bis zu 0,5 mg/cm³ Seltenerdmetalle enthält.

4. Lampe nach einem der vorhergehenden Ansprüche, dadurch gekennzeichnet, daß die Füllung zusätzlich bis zu 2,0 mg/cm³ AlBr₃ enthält.

5. Lampe nach Anspruch 1, dadurch gekennzeichnet, daß die Lampe eine Baueinheit mit einem optischen Reflektor (9) bildet.

6. Lampe nach Anspruch 1, dadurch gekennzeichnet, daß die Elektroden (4) aus Wolfram gefertigt sind, wobei die Elektrode oder ein Teil davon mit einem Material niedriger Elektronenaustrittsarbeit dotiert sein kann.

7. Lampe nach Anspruch 6, dadurch gekennzeichnet, daß die Elektrode (4) unbeschichtet ist.

8. Lampe nach einem der vorhergehenden Ansprüche, dadurch gekennzeichnet, daß die relative Intensitätsverteilung über drei ausgewählte Wellenlängenbereiche R/G/B mit
R = 600 nm bis 650 nm
G = 500 nm bis 540 nm
B = 400 nm bis 500 nm
beträgt
R = 25 % bis 35 %
G = 50 % bis 65 %
B = 8 % bis 18 %

9. Lampe nach Anspruch 1, dadurch gekennzeichnet, daß der Elektrodenabstand zwischen zwei und acht Millimetern beträgt.

10. Lampe nach Anspruch 1, dadurch gekennzeichnet, daß das Entladungsgefäß (2) ein zweiseitig gequetschter Quarzglaskolben ist, der ggf. ganz oder teilweise beschichtet ist.

## Claims

1. Metal halide discharge lamp for photo-optical purposes having a transparent discharge tube (2) which contains an aluminium-containing filling, in which two electrodes (4) which are connected to current leads (8) led to the outside face each other, characterized by the following features:
- the filling contains the following components:
0.1-4.5 mg/cm³ AlI₃ as essential or sole metal halide component for the generation of light
0 -2.0 mg/cm³ halides (Ha) of indium (InHa) and/or mercury (HgHa₂)
- the electrode separation amounts to a maximum 15 mm
- the colour temperature amounts to at least 5,000 K.

2. Lamp according to Claim 1, characterized in that the filling additionally contains up to 1.0 mg/cm³ halide of thallium (TlHa) and/or of caesium (CsHa₂).

3. Lamp according to Claim 1 and 2, characterized in that the filling additionally contains up to 0.5 mg/cm³ rare-earth metals.

4. Lamp according to one of the preceding claims, characterized in that the filling additionally contains up to 2.0 mg/cm³ AlBr₃.

5. Lamp according to Claim 1, characterized in that the lamp forms a constructional unit with an optical reflector (9).

6. Lamp according to Claim 1, characterized in that the electrodes (4) are prepared from tungsten, the electrode or a part thereof being able to be doped with a material of low electron work function.

7. Lamp according to Claim 6, characterized in that the electrode (4) is uncoated.

8. Lamp according to one of the preceding claims, characterized in that the relative intensity distribution over three selected wavelength regions R/G/B with
R = 600 nm to 650 nm
G = 500 nm to 540 nm
B = 400 nm to 500 nm
amounts to
R = 25% to 35%
G = 50% to 65%
B = 8% to 18%.

9. Lamp according to Claim 1, characterized in that the electrode separation amounts to between two and eight millimetres.

10. Lamp according to Claim 1, characterized in that the discharge tube (2) is a quartz glass bulb pinched on two sides, which is optionally wholly or partly coated.

## Revendications

1. Lampe de décharge à halogénures métalliques pour usage photo optique, comprenant une enceinte (2) de décharge transparente qui contient une atmosphère contenant de l'aluminium et dans laquelle se font face deux électrodes (4) qui sont reliées à des entrées (8) de courant menant à l'extérieur, caractérisée par les dispositions suivantes :
- l'atmosphère contient les constituants suivants :
0,1 à 4,5 mg/cm³ Aℓl₃ comme halogénure métallique essentiel ou unique pour produire de la lumière
de 0 à 2,0 mg/cm³ d'halogénure (Ha) de l'indium (InHa) et/ou du mercure (HgHa₂)
- la distance entre les électrodes est au maximum de 15mm
- la température de couleur est au moins de 5000 K.

2. Lampe suivant la revendication 1, caractérisée en ce que l'atmosphère qu'on renferme en outre jusqu'à 1,0 mg/cm³ d'halogénure du thallium (TlHa) et/ou du césium (CsHa₂).

3. Lampe suivant la revendication 1 ou 2, caractérisée en ce que l'atmosphère renferme en outre jusqu'à 0,5 mg/cm³ de métaux de terre rare.

4. Lampe suivant l'une des revendications précédentes, caractérisée en ce que l'atmosphère renferme en outre jusqu'à 2,0 mg/cm³ AℓlBr_{3.}

5. Lampe suivant la revendication 1, caractérisée en ce que la lampe forme une unité de construction avec un réflecteur (9) optique.

6. Lampe suivant la revendication 1, caractérisée en ce que les électrodes sont en tungstène, les électrodes ou une partie de celle-ci pouvant être dopées par un matériau à petit travail de sortie des électrons.

7. Lampe suivant la revendication 6, caractérisée en ce que l'électrode (4) n'est pas revêtue.

8. Lampe suivant l'une des revendications précédentes, caractérisée en ce que la répartition relative d'intensité sur trois domaines de longueur d'onde choisis R/G/B avec
R = 600 nm à 650 nm
G = 500 nm à 540 nm
B= 400 nm à 500 nm
est de
R = 25% à 35%
G = 50% à 65%
B = 8% à 18%

9. Lampe suivant la revendication 1, caractérisée en ce que la distance entre les électrodes est comprise entre deux et huit millimètres.

10. Lampe suivant la revendication 1, caractérisée en ce que l'enceinte (2) de décharge est une ampoule en verre de quartz à pincement des deux côtés qui peut, le cas échéant, être revêtue en tout ou partie.
